# EUROPÄISCHE PATENTSCHRIFT

(11) **EP 3 448 735 B1**
(45) Veröffentlichungstag und Bekanntmachung des Hinweises auf die Patenterteilung: **29.04.2020**
(21) Anmeldenummer: 17720733.9
(22) Anmeldetag: 24.04.2017
(51) Int. Cl.: B61L 19/06, B61L 27/00

(54) **SERVEREINRICHTUNG BETREIBEND EINE SOFTWARE ZUR STEUERUNG EINER FUNKTION EINES SCHIENENGEBUNDENEN TRANSPORTSICHERUNGSSYSTEMS**
SERVER DEVICE OPERATING A PIECE OF SOFTWARE FOR CONTROLLING A FUNCTION OF A RAIL TRANSPORT SAFETY SYSTEM
DISPOSITIF SERVEUR EXÉCUTANT UN LOGICIEL DE COMMANDE D'UNE FONCTION D'UN SYSTÈME SUR RAIL DE PROTECTION DU TRANSPORT

(30) Priorität: 25.04.2016 DE 102016206988
(43) Veröffentlichungstag der Anmeldung: 06.03.2019
(73) Patentinhaber: Thales Management & Services Deutschland GmbH, 71254 Ditzingen (DE)
(72) Erfinder: ERDMANN, Christoph, 74232 Abstatt (DE)
(74) Vertreter: Kohler Schmid Möbus Patentanwälte
(86) Internationale Anmeldenummer: PCT/EP2017/059631
(87) Internationale Veröffentlichungsnummer: WO 2017/186629

(56) Entgegenhaltungen:
- EP-A2- 1 085 415
- US-A1- 2003 018 927
- US-B1- 6 243 825

## Beschreibung

Die Erfindung betrifft eine Servereinrichtung, betreibend eine Software zur Steuerung einer Funktion eines schienengebundenen Transportsicherungssystems,
wobei die Software wenigstens zwei Prozesse physikalisch voneinander getrennt betreibt, deren Ergebnisse miteinander verglichen werden, um die Steuerung der Funktion vorzunehmen.

Schienengebundene Transportsicherungssysteme, insbesondere Stellwerke und Zugsicherungssysteme, werden zunehmend über Rechner automatisiert. Dabei soll ein hohes Maß an Zuverlässigkeit, Verfügbarkeit, Wartungsfreundlichkeit und Personensicherheit gewährleistet werden (so genannte RAMS-Anforderungen; Reliability Availability Maintainability Safety). Während Softwarefehler (Programmierfehler) durch geeignete Planung und Durchprüfung von Testszenarien in der Regel bis zur Inbetriebnahme aufgedeckt und beseitigt werden können, können Hardwarefehler (insbesondere das Versagen von einzelnen Bauteilen, etwa Transistoren) im Betrieb prinzipiell jederzeit auftreten. Solche Hardwarefehler müssen rechtzeitig aufgedeckt werden, sodass bei der schienengebundenen Transportsicherung keine Gefährdung von Menschen (Lokführern, Passagieren) und bevorzugt auch nicht von wertvollen Betriebsmitteln (Lokomotiven, Waggons) oder Ladung eintritt.

Bei sicherheitsrelevanten Anwendungen in Transportsicherungssystemen wird daher üblicherweise eine mehrkanalige Verarbeitung und Überprüfung von sicherheitsrelevanten Komponenten durchgeführt, vgl. beispielsweise M. Schäfer, F. Schneider, "Standardisierte Bedienoberflächen für Bahnsteuerungssysteme", Signal + Draht (98), 9/2006, S. 50-52.

Bei der mehrkanaligen Verarbeitung werden mehrere gleichartige Prozesse physikalisch voneinander getrennt, also mit unterschiedlicher Hardware, parallel betrieben, und die Ergebnisse werden miteinander verglichen. Bei Übereinstimmung der Ergebnisse kann davon ausgegangen werden, dass die beteiligte Hardware korrekt funktioniert. Bei einem Fehler in einer beteiligten Hardware kommt es zu einer Divergenz der Ergebnisse, was durch deren Vergleich erkannt werden kann. Die Anwendung kann dann geeignete Sicherungsmaßnahmen ergreifen, z.B. vorsorglich Signale auf "Halt" stellen.

Software aus dem Bereich der schienengebundenen Transportsicherungssysteme ist üblicherweise auf einzelnen Geräten installiert, bei denen die physikalische Trennung von Prozessen gut sichergestellt werden kann. Hierzu werden die Software und die Gerätearchitektur geeignet aufeinander abgestimmt.

Bei Rechnern mit so genannten Multicore-Prozessoren ist es möglich, durch geeignete Programmierung eine feste Zuordnung von einzelnen Prozessen zu Rechnerresourcen zu erwirken. Bei der Programmierung unter Linux hat sich dazu die Verwendung von so genannten "cgroups" bewährt, vgl. den englischen Wikipedia-Eintrag "cgroups" vom 31.3.2016. Entsprechend können für Prozesse, deren Ergebnisse verglichen werden müssen, unterschiedliche Prozessorkerne zugewiesen werden (so genanntes "core binding"), wodurch die physikalische Trennung der Prozesse sichergestellt werden kann.

Durch die Virtualisierung von Anwendungen kann auf die Bereitstellung einzelner Geräte in vielen Fällen verzichtet werden, ebenso ist die Software-Entwicklung und Integration vereinfacht. Die Virtualisierung eines Zugkontrollsystems ist beispielsweise in der WO 2015/126529 A1 vorgeschlagen worden.

Durch Virtualisierung auf einem Servercluster aus mehreren Einzelservern ist es zudem möglich, bei Ausfall eines Einzelservers eine Migration von Prozessen zu einem anderen Einzelserver vorzunehmen und so die Verfügbarkeit einer Anwendung zu verbessern.

Bei Betrieb einer Software auf einer virtualisierten Betriebsebene eines Serverclusters können jedoch einzelne von der Software betriebene Prozesse nicht mehr bestimmten Rechnerressourcen zugewiesen werden; insbesondere werden die einzelnen Prozesse im Wesentlichen zufällig einem der Einzelrechner zugewiesen. Es besteht dann eine (statistisch relevante) Gefahr, dass mehrere Prozesse, deren Ergebnisse die miteinander verglichen werden sollen, auf derselben Hardware ablaufen, so dass ein Hardwarefehler dieser Hardware bei diesen mehreren Prozessen die gleichen Falschberechnungen erzeugt, und entsprechend der Hardwarefehler nicht mehr durch einen Vergleich der Ergebnisse der Prozesse gefunden werden kann. In diesem Fall ist die Betriebssicherheit im schienengebundenen Transportsicherungssystem mehr gewährleistet.

Die EP 1 085 415 A2, die als nächstkommender Stand der Technik angesehen wird, offenbart ein Programmmodul und ein Verfahren zum Erhöhen der Sicherheit eines softwaregesteuerten Systems, insbesondere eines elektronischen Stellwerks für die Eisenbahnsignaltechnik. Im Ausführungsbeispiel der dortigen Fig. 4 wird ein Rechnerverbund aus Rechnern R8, R9, R10, R11 und einem Vergleicher V3 eingesetzt. Die Rechner R8 und R9 sind in Reihe geschaltet, und die Rechner R10 und R11 sind in Reihe geschaltet. Hierbei sind die Rechner R10 und R11 den Rechnern R8 und R9 parallel geschaltet. Auf den Rechnern R8 und R10 ist jeweils der erste Programmteil eines Programmmoduls installiert, und auf den Rechnern R9 und R11 ist jeweils der zweite Programmteil des Programmmoduls installiert. Beide Rechner R8 und R10 erhalten die gleichen Eingangsdaten. Die Ausgangsdaten der Rechner R9 und R11 werden vom Vergleicher V3 überprüft; nur wenn die Ausgangsdaten der Rechner R9 und R11 übereinstimmen, wird ein Fahrweg freigeschaltet.

Die US 2003/0018927 A1 beschreibt ein Clusterserversystem mit hoher Verfügbarkeit. Der Cluster umfasst mehrere als "nodes" bezeichnete physikalische Server/Einzelserver. Auf jedem node laufen ein oder mehrere Softwareprogramme ab, die als "virtual server" bezeichnet werden. Fällt ein node aus, wird ein betroffener virtual server auf einen anderen node transferiert.

### Aufgabe der Erfindung

Der Erfindung liegt die Aufgabe zugrunde, eine Servereinrichtung bereitzustellen, bei der eine verbesserte Verfügbarkeit einer Software-Anwendung bei gleichzeitig hoher Betriebssicherheit des Zugverkehrs gewährleistet werden kann.

### Kurze Beschreibung der Erfindung

Diese Aufgabe wird gelöst durch eine Servereinrichtung der eingangs genannten Art mit den Merkmalen des Anspruches 1, die dadurch gekennzeichnet ist, dass die Software auf einer virtuellen Betriebsebene der Servereinrichtung betrieben wird,
dass die Servereinrichtung wenigstens zwei physikalisch voneinander getrennte Servercluster umfasst,
wobei jeder der Servercluster der Servereinrichtung wenigstens zwei Einzelserver umfasst, die untereinander eine Migration von Prozessen bei Ausfall eines Einzelservers gestatten,
wobei die wenigstens zwei Prozesse auf virtuellen Maschinen laufen,
und dass die Software wenigstens zwei Teile umfasst, die auf verschiedenen der wenigstens zwei Servercluster installiert sind, so dass die wenigstens zwei Prozesse auf verschiedenen der wenigstens zwei Servercluster betrieben werden.

Die Erfindung macht für eine Software-Anwendung zum einen die erhöhte Verfügbarkeit in Serverclustern zugänglich, stellt aber zum anderen sicher, dass Prozesse, deren Ergebnisse zur Wahrung der Betriebssicherheit miteinander verglichen werden müssen, physikalisch voneinander getrennt ablaufen. Dafür wird die Servereinrichtung, die zum Betrieb der Software verwendet wird, mit wenigstens zwei Serverclustern eingerichtet. Jeder der Servercluster der Servereinrichtung umfasst wenigstens zwei Einzelserver, die untereinander eine Migration von Prozessen bei Ausfall eines Einzelservers gestatten (High Availability Cluster). Dadurch wird eine hohe Verfügbarkeit (Betriebsbereitschaft) sichergestellt. Zum anderen wird die Software auf wenigstens zwei Teile aufgespalten, die auf die wenigstens zwei Servercluster verteilt werden. Jeweils ein Teil der Software, und damit einer der Prozesse, ist einem der Servercluster fest zugeordnet. Dadurch ist sichergestellt, dass die Prozesse, deren Ergebnisse miteinander verglichen werden sollen, auf verschiedenen Serverclustern und damit auf unterschiedlicher Hardware laufen. Diese physikalisch Trennung der Prozesse stellt sicher, dass ein einzelner Hardwarefehler, welcher ein falschen Ergebnis eines Prozesses bewirkt, durch Vergleich mit dem Ergebnis eines mit anderer (einwandfreier) Hardware berechneten, gleichartigen Prozesses aufgedeckt werden kann.

Die Prozesse, deren Ergebnisse miteinander verglichen werden, können besondere Prüfprozesse sein, die zusätzlich zur Steuerungsfunktion der Softwareapplikation ablaufen (etwa die Berechnung von Prüfziffern/Prüfsummen), oder auch Hauptprozesse, die selbst für die Steuerungsfunktion genutzt werden (etwa die Berechnung eines Gleisbildes). Die miteinander zu vergleichenden Prozesse führen zur Erlangung des jeweiligen Prozessergebnisses die gleichen Rechenoperationen in gleicher Reihenfolge aus (gleichartige Prozesse). Gleiche Prozessergebnisse zeigen im Allgemeinen ein korrektes Funktionieren der Servereinrichtung an; ungleiche Prozessergebnisse zeigen im Allgemeinen eine Störung an.

Einer der Prozesse, deren Ergebnisse miteinander vergleichen werden sollen, ist beispielsweise ein Master-Prozess, und ein zweiter Prozess ein Slave-Prozess. Falls das Ergebnis des Slave-Prozesses vom zuvor ermittelten Ergebnis des Master-Prozesses abweicht, wird der Status der Software-Applikation auf "nicht sicher" (unsafe) gesetzt (etwa durch den Software-Teil des Masterprozesses und/oder den Software-Teil des Slave-Prozesses und/oder eines weiteren Software-Teils für den Vergleichsprozess), und keinem der Ergebnisse der Prozesse wird mehr vertraut. Bei einer Stellwerks-Applikation können sodann beispielsweise alle betroffenen Signale vorsorglich auf "Halt" gesetzt werden.

Durch den Vergleich der Ergebnisse der Prozesse kann zuverlässig ein sicherer Betrieb der Servereinrichtung bzw. der Software-Applikation und damit auch der gesteuerten Funktion des schienengebundenen Transportsicherungssystems, etwa in einem elektronischen Stellwerk, gewährleistet werden. Da die Prozesse strikt jeweils den einzelnen Serverclustern zugeordnet sind, ist die physikalische Trennung der Prüfungsmechanismen jederzeit sichergestellt. Physikalisch voneinander getrennt bedeutet dabei eine Trennung der Rechenprozesse bezüglich der verwendeten Hardware.

Durch die Virtualisierung ist es möglich, die Software weitgehend unabhängig von einer lokalen, zur Verfügung stehenden Hardware zu betreiben. Insbesondere ist es leicht möglich, einzelne Komponenten (wie Einzelserver innerhalb eines der Servercluster) auszutauschen.

### Bevorzugte Ausführungsformen der Erfindung

Bei einer bevorzugten Ausführungsform der erfindungsgemäßen Servereinrichtung ist die Software eine Stellwerks-Applikation. Aufgrund der erfindungsgemäßen Architektur der Servereinrichtung kann ein hoher Sicherheitslevel, wie er für Stellwerks-Applikationen üblicherweise gefordert ist, gewährleistet werden. Auch ist die hohe Verfügbarkeit von Vorteil, um Verzögerungen im Betriebsablauf des Zugverkehrs zu vermeiden bzw. zu minimieren.

Besonders bevorzugt ist eine Weiterbildung, bei der die Software eine Applikation zum Betreiben der Bedienoberfläche eines rechnergesteuerten Stellwerks ist, insbesondere mit einer Funktionalität zum Anbinden von mobilen Bedienterminals. Beispielsweise kann die Software eine HIS-Server-Applikation (HIS = human machine interface for interlocking systems), insbesondere mit MPT- und/oder HHT-Proxy-Funktion sein (MPT = mobile possession terminal; HHT = hand held terminal). Bei dieser Applikation hat sich die erfindungsgemäße Serverarchitektur besonders bewährt. Als zu vergleichende Prozesse bzw. deren Ergebnisse können hier berechnete Gleisbilder genutzt werden, die auf Bedienterminals, insbesondere mobilen Bedienterminals (wie Tablet-Computern) angezeigt werden. Da der Verwender zeitweise Verantwortung für die Freigabe von Gleisabschnitten übernehmen kann, sollte hier ein hoher Sicherheitsstandard zur Verfügung stehen, den die Erfindung bieten kann.

Ebenfalls bevorzugt ist eine Ausführungsform, bei der die Software eine Zugsicherungs-Applikation ist. Aufgrund der erfindungsgemäßen Architektur der Servereinrichtung kann ein hoher Sicherheitslevel, wie er auch für Zugsicherungs-Applikationen üblicherweise gefordert ist, gewährleistet werden. Zugsicherungs-Applikationen können beispielsweise Notbremssysteme beim Überfahren von "Halt"-Signalen beinhalten.

Vorteilhaft ist weiterhin eine Ausführungsform, bei der die Software nach Sicherheits-Integritäts-Level 2 (SIL2) oder höher eingerichtet ist. Diese Sicherheitsstufe SIL2 genügt für viele Anwendungen von schienenbasierten Transportsicherungssystemen, und ist mit der erfindungsgemäßen Serverarchitektur gut zu erreichen, wobei gleichzeitig eine erhöhte Verfügbarkeit ermöglicht werden kann. Der Sicherheits Integritäts Level (SIL) ist gemäß EN 61508 (insbesondere EN 50128 und EN 50129) in der am 4.4.2016 geltenden Fassung bestimmt. Die Software kann beispielsweise eine HIS-Server-Applikation sein.

Besonders vorteilhaft ist eine Ausführungsform, bei der die Software nach Sicherheits-Integritäts-Level 4 (SIL4) eingerichtet ist. Damit genügt die Software höchsten Sicherheitsanforderungen. Die Sicherheitsstufe SIL4 ist mit der erfindungsgemäßen Serverarchitektur ebenfalls gut zu erreichen, wobei gleichzeitig eine erhöhte Verfügbarkeit ermöglicht werden kann. Der Sicherheits Integritäts Level (SIL) ist gemäß EN 61508 (insbesondere EN 50128 und EN 50129) in der am 4.4.2016 geltenden Fassung bestimmt. Die Software kann beispielsweise eine Anwendung einer Funkstreckenzentrale (RBC=Radio Block Centre) oder eines elektronischen Stellwerks (interlocking module) sein, weiterhin auch eine SCM-Applikation (SCM = safe communication module) oder eine FEC-Applikation (FEC = field element controller).

Vorteilhaft ist weiterhin eine Ausführungsform, bei der die Software genau zwei Prozesse, physikalisch voneinander getrennt, auf genau zwei verschiedenen Serverclustern betreibt. Die Einrichtung von zwei Serverclustern für lediglich (bei einem jeweiligen Prüfvorgang jeweils) zwei miteinander zu vergleichenden Prozessen ist vergleichsweise einfach einzurichten, erhöht aber die Sicherheit bei gleichzeitig hoher Verfügbarkeit erheblich.

Eine alternative, vorteilhafte Ausführungsform sieht vor, dass die Servereinrichtung drei physikalisch voneinander getrennte Servercluster umfasst, dass die Software wenigstens drei Teile umfasst, die auf verschiedenen der Serverclustern installiert sind, so dass die Software drei Prozesse auf verschiedenen der drei Servercluster betreibt, und dass die Ergebnisse der Prozesse im Rahmen einer 2-aus-3-Entscheidung für die Steuerung der Funktion des schienengebundenen Transportsicherungssystems ausgewertet werden. Mit der 2-aus-3-Entscheidung ist es möglich, auch bei Ausfall einer Hardware (hier eines Fehlers auf einem der Servercluster) noch richtige Prozessergebnisse zu identifizieren, was die Verfügbarkeit weiter erhöht.

Bevorzugt ist auch eine Ausführungsform, bei der die Servereinrichtung wenigstens eine weitere Software zur Steuerung einer weiteren Funktion eines schienengebundenen Transportsicherungssystems betreibt, und dass die wenigstens eine weitere Software auf lediglich einem der Servercluster installiert ist und betrieben wird. Die jeweilige weitere Software wird nicht in unterschiedliche Teile zerlegt, die auf unterschiedlichen Serverclustern installiert werden müssen; hierdurch ist der Betrieb der weiteren Software deutlich erleichtert. Die weitere Software ist typischerweise nach SILO eingerichtet. Typischerweise sind bei dieser Ausführungsform auf jedem der Servercluster jeweils eine oder mehrere einzelne, weitere Software-Applikationen installiert und betrieben.

Bei einer bevorzugten Weiterbildung dieser Ausführungsform umfasst die wenigstens eine weitere Software eine oder mehrere der folgenden Softwareapplikationen:
- Fahrplan-Planungs-System, insbesondere Aramis-D;
- Zugnummernverwaltungs- und Zuglenkungs-System, insbesondere ARAMIS-C;
- Daten-Analyse- und Metrik-System (Business Intelligence);
- Zugwartungs-System (Maintenance Centre);
- Zugdaten Erfassungs- und Kontroll-System (Checkpoint Master Node);
- Betriebskomponenten Erfassungs- und Auswertungs-System (Service Management Tool). Diese Anwendungen harmonieren in der Praxis gut mit der auf verscheidene Servercluster aufgeteilten Software, insbesondere wenn diese zum Betrieb einer Benutzeroberfläche eines Stellwerks, etwa mit Anbindung für mobile Endgeräte, ausgebildet ist.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen näher erläutert. Es zeigen:
- Fig. 1: eine schematische Übersicht des Aufbaus einer ersten Ausführungsform einer erfindungsgemäßen Servereinrichtung, mit zwei Serverclustern;
- Fig. 2: eine schematische Übersicht des Aufbaus einer zweiten Ausführungsform einer erfindungsgemäßen Servereinrichtung, mit drei Serverclustern.

### Überblick über die Erfindung

Die vorliegende Erfindung basiert auf der Verteilung von Prozessen einer Softwaresteuerung eines schienengebundenen Transportsicherungssystems in einer virtuellen Betriebsebene auf verschiedene Servercluster. Die Prozesse können dadurch einer Migration auf den Einzelservern ihres Serverclusters unterzogen werden, um eine hohe Verfügbarkeit bei Ausfall einzelner Einzelserver sicherzustellen. Die Prozesse sind gleichartig, und die Ergebnisse der Prozesse werden für Sicherheitszwecke miteinander verglichen. Durch die Verteilung der Prozesse auf verschiedene Servercluster ist sichergestellt, dass die Prozesse stets auf unterschiedlichen Einzelservern laufen, so dass einzelne Hardwarefehler zu verschiedenen Prozessergebnissen führen, die im Rahmen von Sicherheitsüberprüfungen leicht aufgedeckt werden können.

### HIS-Applikation im Rahmen der Erfindung

Die Erfindung wird nachfolgend am Beispiel der Architektur einer HIS-Applikation, insbesondere in Hinblick auf die Prozessverteilung, näher beschrieben.

Die HIS-Applikation (HIS = Human machine interface for Interlocking Systems) ist eine SIL2 (Safety Integrity Level 2) Applikation, insbesondere entwickelt und zugelassen nach der Norm CENELEC EN 50128. Sie hat im Wesentlichen die Funktion als Bedienoberfläche eines elektronischen Stellwerks (ESTW) und kann für unterschiedliche Märkte bzw. Anwendungen in unterschiedlichen Ausprägungen ausgebildet sein, um jeweilige Besonderheiten zu berücksichtigen.

Allen Ausprägungen gemeinsam ist die grundlegende Architektur, dass ein Master-Prozess Berechnungen durchführt, welche letztendlich zur sogenannten Ausleuchtung (= visuelle Darstellung auf einem Bildschirm) von Zuständen der Stellwerks-Elemente führen. Diese Berechnungen werden zeitgleich durch einen oder mehrere (je nach Ausprägung) Slave-Prozess(e) ebenfalls durchgeführt und die Ergebnisse der Berechnung werden kreuzweise gegeneinander verglichen, d.h. sowohl der Master-Prozess als auch der/die Slave-Prozess(e) vergleichen jeweils das eigene Rechenergebnis mit denen des/der Anderen. Im Falle einer Nicht-Übereinstimmung der Rechenergebnisse wird das Gesamt-System in einen sogenannten "nicht sicheren Zustand" versetzt, welcher bestimmte, sicherheitsrelevante Bedienhandlungen nicht mehr zulässt.

Eine besondere Ausprägung der HIS-Applikation ist der sogenannte HIS-Server, welcher im Wesentlichen dazu dient, angeschlossene Bedienterminals mit den berechneten Ausleuchtungen bzw. Zuständen der Stellwerks-Elemente zu versorgen.

Um den Anforderungen nach SIL2 aus der Norm EN 50128 gerecht zu werden, muss die HIS-Architektur gemäß einem Merkmal so geartet sein, dass der Master-Prozess und ein Slave-Prozess auf unterschiedlichen (Hardware-)Prozessoren laufen. Bei Multi-Core Prozessoren kann dies erreicht werden, indem die Prozesse fest an bestimmte Prozessor-Kerne gebunden werden (Core Binding ; Processor affinity). Damit kann gewährleistet werden, dass ein Rechenfehler eines Prozessors (oder eines Prozessor-Kerns) niemals zum selben, falschen Ergebnis bei Master- und bei Slave-Prozess führen kann (gleichzeitige Doppelfehler werden von der Norm ausgeschlossen).

Bei der Portierung der Server-Applikationen auf eine gemeinsame virtuelle Betriebsebene (virtual platform) kann nicht mehr einfach gewährleistet werden, dass der Master- und der Slave-Prozess nicht über den selben Rechenfehler eines Prozessors laufen, da die Zuordnung von virtuellem Prozessor zu physikalischem Prozessor(-Kern) nicht so ohne weiteres gegeben und nachgewiesen werden kann.

Die Erfinder haben erkannt, dass aus Server-Computern (Einzelservern) mehrere sogenannte Servercluster gebildet werden können, welche die Vorteile einer virtuellen Betriebsebene bieten (Hoch-Verfügbarkeit, Redundanz) und gleichzeitig eine physikalische Trennung von Prozessen gewährleisten. Mit zwei Serverclustern aus je mindestens zwei Server-Computern kann der Master-Prozess auf dem einen Servercluster und der Slave-Prozess auf dem anderen Servercluster laufen. Dabei kann zwar nicht vorhergesagt werden, welcher Prozessor(-Kern) im Servercluster von einem Prozess gerade verwendet wird, aber es kann ausgeschlossen werden, dass die Prozesse auf den unterschiedlichen Serverclustern jemals denselben Prozessor(-Kern) benutzen werden.

Dadurch ist die Realisierung des oben beschriebenen Merkmals der HIS-Architektur auch beim Einsatz der HIS-Applikation auf einer virtuellen Betriebsebene realisierbar.

### Ausführungsform einer Servereinrichtung mit zwei Serverclustern

In Fig. 1 wird eine erste Ausführungsform einer erfindungsgemäßen Servereinrichtung 1 mit zwei Serverclustern SC1, SC2 näher beschreiben. Die Servereinrichtung 1 wird auch als virtueller Cluster (Virtual Cluster) bezeichnet.

Zu der Servereinrichtung 1 gehören hier ein erster Servercluster SC1 und ein zweiter Servercluster SC2, welche räumlich getrennt voneinander aufgebaut sind, was in Fig. 1 durch eine physikalische Grenze 2 veranschaulicht ist. Mit "räumlich getrennt" ist gemeint, dass die Server-Computer (SRV) der beiden Servercluster SC1, SC2 nicht aus derselben Hardware bestehen, sondern separate Rechner sind. Damit kann die räumliche Trennung sowohl durch Aufbau der Servercluster SC1, SC2 im selben Gestellrahmen in einem Serverraum oder in verschiedenen Gestellrahmen im selben oder unterschiedlichen Serverräumen, als auch an unterschiedlichen Standorten mit mehreren Kilometern Entfernung ausgeführt werden. Der begrenzende Faktor für die maximale Entfernung zwischen den Serverclustern SC1, SC2 ist die Geschwindigkeit und Latenzzeit des dazwischenliegenden Netzwerks zur Synchronisation der Servercluster SC1, SC2. Netzwerkverbindungen sind in Fig. 1 durch einfache Verbindungslinien dargestellt.

Im ersten Servercluster SC1 sind mindestens zwei Server-Computer (Einzelserver) SRV-1-1, SRV-1-2 zu einem Cluster zusammengefasst. Im zweiten Servercluster SC2 sind ebenso mindestens zwei Server-Computer (Einzelserver) SRV-2-1, SRV-2-2 zu einem Cluster zusammengefasst.

In einem Servercluster SC1, SC2 laufen verschiedene virtuelle Maschinen VM, in denen wiederum unterschiedlichste Applikationen bzw. deren Prozesse laufen. Dies können Applikationen sein, deren Prozesse verteilt auf die einzelnen Servercluster sind, aber erst deren Zusammenwirken eine gemeinsame Funktionalität ergibt, als auch Applikationen, die einzeln auf einem Servercluster laufen und unabhängig von den anderen Prozessen und Applikationen eine Funktionalität ergeben. Beispiele von Applikationen und Prozessen der virtuellen Maschinen VM sind:
- HIS-Master 11a (Prozess der HIS Applikation)
- HIS-Slave 11b (Prozess der HIS Applikation)
- Stellwerks-Steuerung Prozess-1 12a (Prozess der Stellwerks-Steuerung Applikation)
   (Interlocking-Control Process-1 = IL-Ctrl Proc-1)
- Stellwerks-Steuerung Prozess-2 12b (Prozess der Stellwerks-Steuerung Applikation)
   (Interlocking-Control Process-2 = IL-Ctrl Proc-2)
- Zugsicherungs-Steuerung Prozess-1 13a (Prozess der Zugsicherungs-Steuerung Applikation)
   (Train Control-Control Process-1 = TC-Ctrl Proc-1)
- Zugsicherungs-Steuerung Prozess-2 13b (Prozess der Zugsicherungs-Steuerung Applikation)
   (Train Control-Control Process-2 = TC-Ctrl Proc-2)
- Bedienoberfläche A 14 (Human Machine Interface A = HMI A)
- Anwendung B 15 (Application B = App B)
- Bedienoberfläche C 16 (Human Machine Interface C = HMI C)
- Anwendung D 17 (Application D = App D).

Die Servereinrichtung 1 weist eine gemeinsame Cluster-Kontrolle (Cluster Control) 18 und eine gemeinsame Speicher-Kontrolle (Storage Control) 19 für beide Servercluster SC1, SC2 auf. Jeder Servercluster SC1, SC2 verfügt über eine eigene Hochverfügbarkeits-Kontrolle (high availability = HA control) 20a, 20b, mit der Prozesse der Anwendungen zwischen den Einzelrechnern SRV-1-1, SRV-1-2 bzw. SRV-2-1, SRV-2-2 innerhalb des jeweiligen Serverclusters SC1 bzw. SC2 verschoben werden können, insbesondere wenn bei einem Einzelrechner ein Defekt auftreten sollte. Weiterhin verfügt jeder Servercluster SC1, SC2 jeweils über einen eigenen Speicher (Storage Vol 1, Storage Vol2) 21a, 21b, der von den Einzelservern des jeweiligen Clusters SC1, SC2 genutzt werden kann.

Im gezeigten Ausführungsbeispiel ist die HIS-Server-Software 11 in zwei Teile aufgeteilt: Der HIS-Master-Prozess 11a ist auf dem ersten Servercluster SC1 implementiert, und der (zum HIS-Master-Prozess 11a gleichartige) HIS-Slave-Prozess 11b ist auf dem zweiten Servercluster SC2 implementiert. Der HIS-Master-Prozess 11a wird daher stets auf einem der Einzelserver SRV-1-1 oder SRV-1-2 des ersten Serverclusters SC1 ablaufen, nicht aber auf den Einzelservern des zweiten Serverclusters SC2. Umgekehrt wird der HIS-Slave-Prozess 11b stets auf einem der Einzelserver SRV-2-1 oder SRV-2-2 des zweiten Serverclusters SC2 ablaufen, nicht aber auf den Einzelservern des ersten Serverclusters SC1. Dadurch ist sichergestellt, dass der HIS-Master-Prozess 11a und der HIS-Slave-Prozess 11b stets physikalisch voneinander getrennt sind. Wenn die Prozessergebnisse übereinstimmen, kann dem übereinstimmenden Prozessergebnis vertraut werden.

Ebenso sind hier die gleichartigen Prozesse 12a und 12b der Stellwerksteuerungs-Software 12 physikalisch voneinander getrennt, und die gelichartigen Prozesse 13a und 13b der Zugsicherungssteuerungs-Software 13 sind physikalisch voneinander getrennt; bei übereinstimmenden Prozessergebnissen kann dem übereinstimmenden Prozessergebnis wiederum jeweils vertraut werden. Die weiteren Software-Applikationen 14, 15, 16, 17 bzw. deren Prozesse sind hier jeweils ohne ein gleichartiges Gegenstück beim jeweils anderen Servercluster SC1, SC2, werden also nur jeweils einfach auf einem der Servercluster SC1, SC2 ausgeführt. Dies ist vor allem für nicht sicherheitsrelevante Anwendungen vorgesehen.

### Ausführungsform mit drei Serverclustern

In **Fig. 2** ist eine Ausführungsform einer erfindungsgemäßen Servereinrichtung (Virtual Cluster) 30 dargestellt, die über drei Servercluster SC1, SC2, SC3 verfügt. Der Aufbau der Servereinrichtung 30 mit drei Serverclustern SC1, SC2, SC3 entspricht weitgehend dem Aufbau mit zwei Serverclustern von Fig. 1, so dass nachfolgend nur die wesentlichen Unterschiede erläutert werden.

Auf der Servereinrichtung 30 mit drei Serverclustern SC1, SC2, SC3 können Applikationen laufen, welche dem sogenannten 2aus3-Prinzip (2 out of 3 = 2oo3) folgen. Bei diesen Applikationen führen drei gleichartige Prozesse die gleichen Rechenalgorithmen durch und kommen dabei jeweils zu einem Rechenergebnis. Diese Rechenergebnisse werden von einem Vergleicher gegeneinander verglichen. Sofern mindestens zwei von den drei Rechenergebnissen übereinstimmen, wird dieses übereinstimmende Ergebnis als richtig betrachtet. Sollte der Vergleicher drei unterschiedliche Ergebnisse feststellen, wird das System als "nicht sicher" markiert. Nach diesem Prinzip arbeiten beispielsweise die Stellwerks-Applikation oder die Zugsicherungs-Applikation.

Ein Kriterium zur Zulassung nach der Norm EN 50128 ist bei den 2oo3-Systemen, dass die einzelnen Prozesse auf unterschiedlicher Hardware laufen. Dies kann durch die erfindungsgemäße Servereinrichtung 30 (Virtual Cluster), die auf drei durch physikalische Grenzen 2 getrennten Serverclustern SC1, SC2, SC3 basiert, sichergestellt werden. Eingebettet in je eine virtuelle Maschine VM laufen beispielsweise die Prozesse der Stellwerks-Applikation verteilt auf den drei Serverclustern und benutzen somit niemals dieselben Prozessoren bzw. Prozessorkerne. Mit 2003-Systemen kann auch der Sicherheitsstandard gemäß SIL4 erreicht werden.

Typische Applikationen von 2003 Systemen bzw. deren Prozesse sind:
- Bedien Prozess-1 31a (Prozess der Bedienoberfläche) (Operation Control Process-1 = OC Proc-1)
- Bedien Prozess-2 31b (Prozess der Bedienoberfläche) (Operation Control Process-2 = OC Proc-2)
- Bedien Prozess-3 31c (Prozess der Bedienoberfläche) (Operation Control Process-3 = OC Proc-3)
- Stellwerks Prozess-1 32a (Prozess der Stellwerks Applikation) (Interlocking Process-1 = IL Proc-1)
- Stellwerks Prozess-2 32b (Prozess der Stellwerks Applikation) (Interlocking Process-2 = IL Proc-2)
- Stellwerks Prozess-3 32c (Prozess der Stellwerks Applikation) (Interlocking Process-3 = IL Proc-3)
- Zugsicherungs Prozess-1 33a (Prozess der Zugsicherungs Applikation) (Train Control Process-1 = TC Proc-1)
- Zugsicherungs Prozess-2 33b (Prozess der Zugsicherungs Applikation) (Train Control Process-2 = TC Proc-2)
- Zugsicherungs Prozess-3 33c (Prozess der Zugsicherungs Applikation) (Train Control Process-3 = TC Proc-3)

Vorliegend sind die gleichartigen Prozesse 31a, 31b, 31c bzw. zugehörige Teile der Bedienungs-Software 31 auf die drei Servercluster SC1, SC2, SC3 verteilt, so dass die Prozesse 31a, 31b, 31c nie auf demselben Prozessor bzw. derselben Hardware ablaufen, und somit deren Prozessergebnisse nicht durch einen einzelnen Hardwarefehler in gleicher Weise falsch sein können. Entsprechendes gilt für die Prozesse 32a, 32b, 32c der Stellwerks-Software 32 und weiterhin die Prozesse 33a, 33b, 33c der Zugsicherungs-Software 33. Auch in einem Virtual Cluster bzw. einer Servereinrichtung 30 mit drei Serverclustern SC1, SC2, SC3 können weitere, einzelne Applikationen bzw. weitere Prozesse laufen, welche unabhängig von den 2003-Systemen sind, hier die weiteren Software-Applikationen HMI A 34, App B 35, HMI C 36, App D 37, HMI E 38, App F 39.

### Bezugszeichenliste

- 1: Servereinrichtung
- 2: physikalische Grenze
- 11a, 11b: gleichartige Prozesse
- 11: Software (HIS-Server)
- 12a, 12b: gleichartige Prozesse
- 12: Software (Stellwerksteuerung)
- 13a, 13b: gleichartige Prozesse
- 13: Software (Zugsicherungsteuerung)
- 14-17: weitere Software
- 18: Cluster-Kontrolle
- 19: Speicher-Kontrolle
- 20a-20c: Hochverfügbarkeits-Kontrolle
- 21a-21c: Speicher
- 30: Servereinrichtung
- 31a-31c: gleichartige Prozesse
- 31: Software (Bedienung)
- 32a-32c: gleichartige Prozesse
- 32: Software (Stellwerk)
- 33a-33c: gleichartige Prozesse
- 33: Software (Zugsicherung)
- 34-39: weitere Software
- SC1-SC3: Servercluster
- SRV-1-1: Server-Computer (Einzelserver)
- SRV-1-2: Server-Computer (Einzelserver)
- SRV-2-1: Server-Computer (Einzelserver)
- SRV-2-2: Server-Computer (Einzelserver)
- SRV-3-1: Server-Computer (Einzelserver)
- SRV-3-2: Server-Computer (Einzelserver)

## Patentansprüche

1. Servereinrichtung (1; 30), betreibend eine Software zur Steuerung einer Funktion eines schienengebundenen Transportsicherungssystems, wobei die Software (11, 12, 13; 31, 32, 33) wenigstens zwei Prozesse (11a-11b; 12a-12b; 13a-13b; 31a-31c; 32a-32c; 33a-33c) physikalisch voneinander getrennt betreibt, deren Ergebnisse miteinander verglichen werden, um die Steuerung der Funktion vorzunehmen,
**dadurch gekennzeichnet,**
**dass** die Software (11, 12, 13; 31, 32, 33) auf einer virtuellen Betriebsebene der Servereinrichtung (1; 30) betrieben wird,
**dass** die Servereinrichtung (1; 30) wenigstens zwei physikalische voneinander getrennte Servercluster (SC1, SC2, SC3) umfasst,
wobei jeder der Servercluster (SC1, SC2, SC3) der Servereinrichtung (1; 30) wenigstens zwei Einzelserver (SRV-1-1, SRV-1-2, SRV-2-1, SRV-2-2, SRV-3-1, SRV-3-2) umfasst, die untereinander eine Migration von Prozessen (11a-11b; 12a-12b; 13a-13b; 31a-31c; 32a-32c; 33a-33c) bei Ausfall eines Einzelservers (SRV-1-1, SRV-1-2, SRV-2-1, SRV-2-2, SRV-3-1, SRV-3-2) gestatten,
wobei die wenigstens zwei Prozesse (11a-11b; 12a-12b; 13a-13b; 31a-31c; 32a-32c; 33a-33c) auf virtuellen Maschinen (VM) laufen,
und **dass** die Software (11, 12, 13; 31, 32, 33) wenigstens zwei Teile umfasst, die auf verschiedenen der wenigstens zwei Servercluster (SC1, SC2, SC3) installiert sind, so dass die wenigstens zwei Prozesse (11a-11b; 12a-12b; 13a-13b; 31a-31c; 32a-32c; 33a-33c) auf verschiedenen der wenigstens zwei Servercluster (SC1, SC2, SC3) betrieben werden.

2. Servereinrichtung (1; 30) nach Anspruch 1, **dadurch gekennzeichnet, dass** die Software (11, 12, 13; 31, 32, 33) eine Stellwerks-Applikation ist.

3. Servereinrichtung (1; 30) nach Anspruch 2, **dadurch gekennzeichnet, dass** die Software (11, 12, 13; 31, 32, 33) eine Applikation zum Betreiben der Bedienoberfläche eines rechnergesteuerten Stellwerks ist, insbesondere mit einer Funktionalität zum Anbinden von mobilen Bedienterminals.

4. Servereinrichtung (1; 30) nach Anspruch 1, **dadurch gekennzeichnet, dass** die Software (11, 12, 13; 31, 32, 33) eine Zugsicherungs-Applikation ist.

5. Servereinrichtung (1; 30) nach einem der vorhergehenden Ansprüche, **dadurch gekennzeichnet, dass** die Software (11, 12, 13; 31, 32, 33) nach Sicherheits-Integritäts-Level 2 (SIL2) oder höher eingerichtet ist.

6. Servereinrichtung (1; 30) nach einem der vorhergehenden Ansprüche, **dadurch gekennzeichnet, dass** die Software (11, 12, 13; 31, 32, 33) nach Sicherheits-Integritäts-Level 4 (SIL4) eingerichtet ist.

7. Servereinrichtung (1; 30) nach einem der Ansprüche 1 bis 6, **dadurch gekennzeichnet, dass** die Software (11, 12, 13) genau zwei Prozesse (11a-11b; 12a-12b; 13a-13b), physikalisch voneinander getrennt, auf genau zwei verschiedenen Serverclustern (SC1, SC2) betreibt.

8. Servereinrichtung (1; 30) nach einem der Ansprüche 1 bis 7, **dadurch gekennzeichnet, dass** die Servereinrichtung (30) drei physikalisch voneinander getrennte Servercluster (SC1, SC2, SC3) umfasst, dass die Software (31, 32, 33) wenigstens drei Teile umfasst, die auf verschiedenen der Serverclustern (SC1, SC2, SC3) installiert sind, so dass die Software (31, 32, 33) drei Prozesse (31a-31c; 32a-32c; 33a-33c) auf verschiedenen der drei Servercluster (SC1, SC2; SC3) betreibt, und dass die Ergebnisse der Prozesse (31a-31c; 32a-32c; 33a-33c) im Rahmen einer 2-aus-3-Entscheidung für die Steuerung der Funktion des schienengebundenen Transportsicherungssystems ausgewertet werden.

9. Servereinrichtung (1; 30) nach einem der vorhergehenden Ansprüche, **dadurch gekennzeichnet, dass** die Servereinrichtung (1; 30) wenigstens eine weitere Software (14-17; 34-39) zur Steuerung einer weiteren Funktion eines schienengebundenen Transportsicherungssystems betreibt,
und dass die wenigstens eine weitere Software (14-17; 34-39) auf lediglich einem der Servercluster (SC1, SC2, SC3) installiert ist und betrieben wird.

10. Servereinrichtung (1; 30) nach Anspruch 9, **dadurch gekennzeichnet, dass** die wenigstens eine weitere Software (14-17; 34-39) eine oder mehrere der folgenden Softwareapplikationen umfasst:
- Fahrplan-Planungs-System, insbesondere Aramis-D;
- Zugnummernverwaltungs- und Zuglenkungs-System, insbesondere ARAMIS-C
- Daten-Analyse- und Metrik-System (Business Intelligence);
- Zugwartungs-System (Maintenance Centre);
- Zugdaten Erfassungs- und Kontroll-System (Checkpoint Master Node);
- Betriebskomponenten Erfassungs- und Auswertungs-System (Service Management Tool).

## Claims

1. A server device (1; 30) operating a piece of software for controlling a function of a rail transport safety system,
wherein the software (11, 12, 13; 31, 32, 33) operates at least two processes (11a-11b; 12a-12b; 13a-13b; 31a-31c; 32a-32c; 33a-33c) physically separated from one another, the results of which are compared to one another in order to perform control of the function,
**characterized in that**
the software (11, 12, 13; 31, 32, 33) is operated on a virtual operating platform of the server device (1; 30),
**in that** the server device (1; 30) comprises at least two physically separate server clusters (SC1, SC2, SC3),
wherein each of the server clusters (SC1, SC2, SC3) of the server device (1; 30) comprises at least two individual servers (SRV-1-1, SRV-1-2, SRV-2-1, SRV-2-2, SRV-3-1, SRV-3-2) which between them allow for a migration of processes (11a-11b; 12a-12b; 13a-13b; 31a-31c; 32a-32c; 33a-33c) in the event that an individual server (SRV-1-1, SRV-1-2, SRV-2-1, SRV-2-2, SRV-3-1, SRV-3-2) fails,
wherein the at least two processes (11a-11b; 12a-12b; 13a-13b; 31a-31c; 32a-32c; 33a-33c) run on virtual machines (VM),
and **in that** the software (11, 12, 13; 31, 32, 33) comprises at least two parts that are installed on different server clusters of the at least two server clusters (SC1, SC2, SC3), so that the at least two processes (11a-11b; 12a-12b; 13a-13b; 31a-31c; 32a-32c; 33a-33c) are operated on different server clusters of the at least two server clusters (SC1, SC2, SC3).

2. The server device (1; 30) as claimed in claim 1, **characterized in that** the software (11, 12, 13; 31, 32, 33) is an interlocking application.

3. The server device (1; 30) as claimed in claim 2, **characterized in that** the software (11, 12, 13; 31, 32, 33) is an application for the operation of the user interface of a computer-aided interlocking, in particular with a functionality for linking in mobile operating terminals.

4. The server device (1; 30) as claimed in claim 1, **characterized in that** the software (11, 12, 13; 31, 32, 33) is a train protection application.

5. The server device (1; 30) as claimed in one of the preceding claims, **characterized in that** the software (11, 12, 13; 31, 32, 33) is configured according to safety integrity level 2 (SIL2) or higher.

6. The server device (1; 30) as claimed in one of the preceding claims, **characterized in that** the software (11, 12, 13; 31, 32, 33) is configured according to safety integrity level 4 (SIL4).

7. The server device (1; 30) as claimed in one of claims 1 to 6, **characterized in that** the software (11, 12, 13) operates precisely two processes (11a-11b; 12a-12b; 13a-13b), physically separated from one another, on precisely two different server clusters (SC1, SC2).

8. The server device (1; 30) as claimed in one of claims 1 to 7, **characterized in that** the server device (30) comprises three server clusters (SC1, SC2, SC3) physically separated from one another, that the software (31, 32, 33) comprises at least three parts which are installed on different server clusters of the server clusters (SC1, SC2, SC3), so that the software (31, 32, 33) operates three processes (31a-31c; 32a-32c; 33a-33c) on different server clusters of the three server clusters (SC1, SC2; SC3), and that the results of the processes (31a-31c; 32a-32c; 33a-33c) are evaluated in the context of a 2-out-of-3 decision for the control of the function of the rail transport safety system.

9. The server device (1; 30) as claimed in one of the preceding claims, **characterized in that** the server device (1; 30) operates at least one further software (14-17; 34-39) for controlling a further function of a rail transport safety system,
and that the at least one further software (14-17; 34-39) is installed and operated on only one of the server clusters (SC1, SC2, SC3).

10. The server device (1; 30) as claimed in claim 9, **characterized in that** the at least one further software (14-17; 34-39) comprises one or a plurality of the following software applications:
- schedule planning system, in particular Aramis-D;
- train number management and train routing system, in particular ARAMIS-C
- data analysis and metric system (business intelligence);
- train servicing system (maintenance center);
- train data acquisition and control system (checkpoint master node);
- operating component acquisition and evaluation system (service management tool).

## Revendications

1. Dispositif serveur (1 ; 30) exploitant un logiciel pour commander une fonction d'un système de sécurité des transports ferroviaires, dans lequel le logiciel (11, 12, 13 ; 31, 32, 33) exploite au moins deux processus (11a-11b ; 12a-12b ; 13a-13b ; 31a-31c ; 32a-32c ; 33a-33c) physiquement séparés l'un de l'autre, dont les résultats sont comparés entre eux pour effectuer la commande de la fonction,
**caractérisé en ce**
**que** le logiciel (11, 12, 13 ; 31, 32, 33) est exploité à un niveau d'exploitation virtuel du dispositif serveur (1 ; 30),
**que** le dispositif serveur (1 ; 30) comprend au moins deux grappes de serveurs physiquement séparées l'une de l'autre (SC1, SC2, SC3), chacune des grappes de serveurs (SC1, SC2, SC3) du dispositif serveur (1 ; 30) comprenant au moins deux serveurs individuels (SRV-1-1, SRV-1-2, SRV-2-1, SRV-2-2, SRV-3-1, SRV-3-2) qui permettent entre eux une migration de processus (11a-11b ; 12a-12b ; 13a-13b ; 31a-31c ; 32a-32c ; 33a-33c) en cas de défaillance d'un serveur individuel (SRV-1-1, SRV-1-2, SRV-2-1, SRV-2-2, SRV-3-1, SRV-3-2),
lesdits au moins deux processus (11a-11b ; 12a-12b ; 13a-13b ; 31a-31c ; 32a-32c ; 33a-33c) s'exécutant sur des machines virtuelles (VM),
et **que** le logiciel (11, 12, 13 ; 31, 32, 33) comprend au moins deux parties qui sont installées sur des grappes de serveurs différentes parmi lesdites au moins deux grappes de serveurs (SC1, SC2, SC3), de sorte que lesdits au moins deux processus (11a-11b ; 12a-12b ; 13a-13b ; 31a-31c ; 32a-32c ; 33a-33c) sont exploités sur des grappes de serveurs différentes parmi lesdites au moins deux grappes de serveurs (SC1, SC2, SC3).

2. Dispositif serveur (1 ; 30) selon la revendication 1, **caractérisé en ce que** le logiciel (11, 12, 13 ; 31, 32, 33) est une application de poste d'aiguillage.

3. Dispositif serveur (1 ; 30) selon la revendication 2, **caractérisé en ce que** le logiciel (11, 12, 13 ; 31, 32, 33) est une application pour l'exploitation de l'interface utilisateur d'un poste d'aiguillage commandé par ordinateur, en particulier avec une fonctionnalité permettant la connexion de terminaux d'exploitation mobiles.

4. Dispositif serveur (1 ; 30) selon la revendication 1, **caractérisé en ce que** le logiciel (11, 12, 13 ; 31, 32, 33) est une application de protection des trains.

5. Dispositif serveur (1 ; 30) selon l'une des revendications précédentes, **caractérisé en ce que** le logiciel (11, 12, 13 ; 31, 32, 33) est conçu selon le niveau d'intégrité de sécurité 2 (SIL2) ou supérieur.

6. Dispositif serveur (1 ; 30) selon l'une des revendications précédentes, **caractérisé en ce que** le logiciel (11, 12, 13 ; 31, 32, 33) est conçu selon le niveau d'intégrité de sécurité 4 (SIL4).

7. Dispositif serveur (1 ; 30) selon l'une des revendications 1 à 6, **caractérisé en ce que** le logiciel (11, 12, 13) exploite exactement deux processus (11a-11b ; 12a-12b ; 13a-13b), physiquement séparés l'un de l'autre, sur exactement deux grappes de serveurs différentes (SC1, SC2).

8. Dispositif serveur (1 ; 30) selon l'une des revendications 1 à 7, **caractérisé en ce que** le dispositif serveur (30) comprend trois grappes de serveurs (SC1, SC2, SC3) physiquement séparées les unes des autres, que le logiciel (31, 32, 33) comprend au moins trois parties qui sont installées sur des grappes de serveurs différentes parmi les grappes de serveurs (SC1, SC2, SC3), de sorte que le logiciel (31, 32, 33) exploite trois processus (31a-31c ; 32a-32c ; 33a-33c) sur différentes grappes de serveurs parmi les trois grappes de serveurs (SC1, SC2 ; SC3), et que les résultats des processus (31a-31c ; 32a-32c 33a-33c) sont évalués dans le cadre d'une décision 2 sur 3 pour la commande de la fonction du système de sécurité des transports ferroviaires.

9. Dispositif serveur (1 ; 30) selon l'une des revendications précédentes, **caractérisé en ce que** le dispositif serveur (1 ; 30) exploite au moins un autre logiciel (14-17 ; 34-39) pour commander une autre fonction d'un système de sécurité des transports ferroviaires, et que ledit au moins un autre logiciel (14-17 ; 34-39) est installé et exploité sur une seule des grappes de serveurs (SC1, SC2, SC3).

10. Dispositif serveur (1 ; 30) selon la revendication 9, **caractérisé en ce que** ledit au moins un autre logiciel (14-17 ; 34-39) comprend une ou plusieurs des applications logicielles suivantes :
- système de planification des horaires, en particulier Aramis-D ;
- système de gestion des numéros de train et de commande des trains, en particulier ARAMIS-C ;
- système d'analyse des données et de métriques (Business Intelligence) ;
- système de maintenance des trains (Maintenance Centre) ;
- système d'acquisition et de contrôle des données des trains (Checkpoint Master Node) ;
- système d'acquisition et d'évaluation des composants d'exploitation (Service Management Tool).
